# EUROPÄISCHE PATENTSCHRIFT

(11) **EP 0 367 950 B1**
(45) Veröffentlichungstag und Bekanntmachung des Hinweises auf die Patenterteilung: **15.04.1992**
(21) Anmeldenummer: 89117116.7
(22) Anmeldetag: 15.09.1989
(51) Int. Cl.: B01F 7/16

(54) **Mischvorrichtung**
Mixing device
Mélangeur

(30) Priorität: 10.11.1988 DE 8814068 U
(43) Veröffentlichungstag der Anmeldung: 16.05.1990
(73) Patentinhaber: DR. HERFELD GMBH & CO. KG, D-58809 Neuenrade (DE)
(72) Erfinder: Derksen, Michael, D-5880 Lüdenscheid (DE)
(74) Vertreter: Tetzner, Volkmar, Dr.-Ing. Dr. jur.

(56) Entgegenhaltungen:
- WO-A-82/04407
- DE-C- 2 110 047

## Beschreibung

Die Erfindung bezieht sich auf eine Mischvorrichtung nach dem Oberbegriff des Anspruches 1.

Mischvorrichtungen der vorausgesetzten Art sind in verschiedenen Ausführungsformen aus der Praxis bekannt, wobei die Mischvorrichtung in ihrer Grundform beispielsweise etwa gemäß DE-C-21 10 074 oder DE-A-34 26 159 ausgeführt sein kann. In der praxisgerechten Ausführung dieser bekannten Mischvorrichtungen wird der erste Behälterteil des Mischbehälters dann, wenn er nicht fest mit dem ersten Behälterteil verbunden ist, von einem Fahrgestell getragen, wobei er dann lösbar darauf befestigt ist. Dieser erste Behälterteil kann dadurch beispielsweise einerseits zwischen einer Befüllstation und den ortsfesten Teilen der Mischvorrichtung sowie andererseits zwischen diesem ortsfesten Teil der Mischvorrichtung und einer Verbraucherstation verfahren werden.

Damit der mit einer Mischgutcharge befüllte erste Behälterteil in seine Ausgangsstellung unter den stationären zweiten Behälterteil gefahren und dort zur vertikalen Behälterachse ausgerichtet werden kann, ist an der ortsfesten Halterung der Mischvorrichtung eine Führungsgabel angeordnet, die das Fahrgestell in der Ausgangsstellung und Mischstellung des Mischbehälters aufnimmt.

In der Praxis hat sich nun gezeigt, daß es trotz des Vorsehens der Führungsgabel oft sehr schwierig ist, das Fahrgestell mitsamt dem gefüllten ersten Behälterteil in der gewünschten Weise in die Ausgangsstellung für den Mischbehälter einzufahren. Dieser Einfahrvorgang muß, insbesondere bei größeren Behältertypen, häufig wiederholt werden, bis das Fahrgestell mit dem ersten Behälterteil exakt in der Führungsgabel und damit unter dem stationären zweiten Behälterteil steht.

Der Erfindung liegt daher die Aufgabe zugrunde, eine Mischvorrichtung der im Oberbegriff des Anspruches 1 vorausgesetzten Art zu schaffen, bei der durch relativ einfache bauliche Maßnahmen zuverlässig dafür gesorgt ist, daß der erste Behälterteil rasch und genau zum zweiten Behälterteil ausgerichtet in die Ausgangsstellung fahrbar ist.

Diese Aufgabe wird erfindungsgemäß durch die im Kennzeichen des Anspruches 1 angegebenen Merkmale gelöst, wobei zweckmäßige Ausgestaltungen und Weiterbildungen der Erfindung Gegenstand der Unteransprüche sind.

Da bei der erfindungsgemäßen Ausführung der Mischvorrichtung einerseits am Fahrgestell wenigstens ein Anschlagelement befestigt und andererseits an der Führungsgabel eine mit dem Anschlagelement in Eingriff bringbare Einzugsvorrichtung vorgesehen ist, kann auf äußerst zuverlässige Weise dafür gesorgt werden, daß das Fahrgestell mitsamt dem davon getragenen ersten Behälterteil in die Ausgangsstellung des Mischbehälters eingezogen und arretiert wird, was aufgrund der Anordnung und Ausbildung der Führungsgabel sowie der passend zu dieser Führungsgabel entsprechend der Ausgangsstellung des Mischbehälters vorgesehenen Ausführung des Fahrgestelles sehr rasch geschehen kann. Wenn bei dieser erfindungsgemäßen Ausführung das Fahrgestell in die Führungsgabel eingefahren wird, dann kommt die Einzugsvorrichtung mit dem Anschlagelement (vorzugsweise mit wenigstens zwei Anschlagelementen) des Fahrgestells in Spanneingriff, so daß durch die Aktivierung der Einzugsvorrichtung das Fahrgestell über das Anschlagelement ergriffen und sofort beim ersten Einfahren exakt in seine Endposition eingezogen und festgehalten wird. Diese Endposition des Fahrgestells in der Führungsgabel stimmt dann mit der Stellung des ersten Behälterteiles überein, in der letzterer in der Ausgangsstellung des Mischbehälters genau unter dem zweiten Behälterteil ausgerichtet ist.

Ein weiterer Vorteil dieser erfindungsgemäßen Ausführung der Mischvorrichtung ergibt sich durch die Tatsache, daß das Fahrgestell während des Mischvorganges sicher in der Führungsgabel gehalten und arretiert ist, wodurch nach Beendigung des Mischvorganges und Rückkehr des Mischbehälters in seine Ausgangsstellung ein exaktes Wiederaufsetzen des ersten Behälterteiles auf das Fahrgestell gewährleistet ist.

Die Erfindung sei nachfolgend anhand eines in der Zeichnung veranschaulichten Ausführungsbeispieles näher beschrieben. In dieser weitgehend schematisch gehaltenen Zeichnung zeigen
Fig. 1 eine Seitenansicht der Mischvorrichtung beim Einfahren des ersten Mischbehälterteiles in die Ausgangsstellung;
Fig. 2 eine gleiche Seitenansicht wie in Fig. 1, jedoch bei vertikalachsig zueinander ausgerichteten Behälterteilen (Ausgangsstellung des Mischbehälters) vor ihrem Zusammenkuppeln, wobei das Fahrgestell in die Führungsgabel eingezogen ist;
Fig. 3 eine Aufsicht auf das Fahrgestell und die Führungsgabel etwa entsprechend der Linie III - III in Fig. 2.

Die erfindungsgemäße Mischvorrichtung sei zunächst allgemein anhand der Fig. 1 und 2 beschrieben, wobei vor allem die Darstellung in Fig. 2 den Gesamtaufbau bzw. die Gesamtzusammenordnung der Mischvorrichtung erkennen läßt.

Die Mischvorrichtung enthält einen Mischbehälter, der im wesentlichen aus einem verfahrbaren ersten Behälterteil 1 und einem stationären Behälterteil 2 besteht. Dabei ist der erste Behälterteil 1 mit einem Bodenauslauf 1a versehen, und er wird von einem Fahrgestell getragen, das im veranschaulichten Ausführungsbeispiel in Form einer mit Rädern 3a versehenen Fahrpalette 3 ausgeführt ist und auf dem der erste Behälterteil 1 in an sich bekannter und daher nicht näher veranschaulichter Weise lösbar befestigt ist, so daß er für eine Verbindung mit dem zweiten Behälterteil 2 von dieser Fahrpalette abgehoben werden kann.

Der zweite Behälterteil 2 ist mit an sich bekannten Mischwerkzeugen 4 ausgestattet, die durch eine Motorantriebseinheit drehend angetrieben werden können.

Die Mischvorrichtung enthält ferner eine ortsfeste Halterung 6, an deren oberen Ende der zweite Behälterteil 2 stationär derart gehaltert ist, daß er um 180° um eine horizontale Drehachse 7 zwischen einer Ausgangsstellung (etwa entsprechend Fig. 2), in der der zweite Behältertei 2 den Deckel des Mischbehälters bildet, und einer Mischstellung (in Fig. 2 strichpunktiert angedeutet), in der der zweite Behälterteil 2 den Boden des Mischbehälters bildet, mit Hilfe eines Schwenkantriebes 8 geschwenkt werden kann.

An der ortsfesten Halterung 6 ist ferner eine Führungsgabel 9 fest angeordnet, die für die Aufnahme des Fahrgestelles (Fahrpalette 3) in der Ausgangsstellung (und auch in der Mischstellung) des Mischbehälters bestimmt ist.

Wie insbesondere in Fig. 3 in der Aufsicht auf die Fahrpalette 3 und die Führungsgabel 9 veranschaulicht ist, sind im vorliegenden Beispiel auf der Oberseite der Fahrpalette 3 zwei Anschlagelemente 10 symmetrisch zu beiden Seiten der vertikalen Mittelachse 1b des ersten Behälterteiles 1 sowie an dem der Führungsgabel 9 zugewandten Endabschnitt 3b der Fahrpalette 3 befestigt, vorzugsweise angeschweißt. An der Führungsgabel 9 ist demgegenüber eine mit diesen Anschlagelementen 10 in Spanneingriff bringbare Einzugsvorrichtung derart vorgesehen, daß die Fahrpalette 3 mitsamt dem ersten Behälterteil 1 in die Ausgangsstellung des Mischbehälters gezogen und dort arretiert werden kann.

Die zuvor erwähnte Einzugsvorrichtung für die Fahrpalette 3 enthält auf jeder Seite der Führungsgabel 9 angebrachte, druckmittelbetriebene, vorzugsweise pneumatisch betätigbare Zylinder-Kolben-Einheiten 11, wobei diese beiden Zylinder-Kolben-Einheiten 11 ebenfalls symmetrisch zu beiden Seiten der vertikalen Mittelachse 1b des ersten Behälterteiles 1 (und somit auch der dadurch bestimmten vertikalen Mischbehälterachse) angeordnet sind. Jede Zylinder-Kolben-Einheit 11 ist dabei für einen Spanneingriff einem Anschlagelement 10 der Fahrpalette 3 zugeordnet.

Im einzelnen ist jede Zylinder-Kolben-Einheit 11 mit ihrem einen Ende 11a schwenkbar über einen Schwenkzapfen 12 an der Führungsgabel 9 gehaltert und an ihrem anderen Ende 11b über das freie Ende ihrer Kolbenstange 13 gelenkig ( Gelenkzapfen 14) mit einem Schwenkhebel 15 verbunden, dessen eines Ende 15a über einen Schwenkzapfen 16 an der Führungsgabel 9 drehbar gelagert ist und dessen anderes Ende 15b mit dem zugehörigen Anschlagelement 10 der Fahrpalette 3 in Spanneingriff gebracht werden kann.

Wie in Fig. 3 gut zu erkennen ist, kann jedes Anschlagelement 10 in Form eines auf der Fahrpalette 3 aufgeschweißten Anschlagklotzes ausgebildet sein, und jeder Anschlagklotz kann dabei winkelförmig ausgeführt sein, so daß er eine Eingriffsausnehmung 10a für den zugehörigen Schwenkhebel 15 bzw. dessen Ende 15b aufweist.

Während bei dieser bisher beschriebenen Ausführungsform zwei Anschlagelemente 10 mit diesen zugeordneten Zylinder-Kolben-Einheiten 11 vorgesehen sind, kann bei einer besonders einfachen Ausführung, insbesondere kleineren Behältertypen, auch bereits ein einziges Anschlagelement - bei entsprechend symmetrischer Anbringung - ausreichend sein, und es versteht sich dabei ferner von selbst, daß die an der Führungsgabel vorgesehene Einzugsvorrichtung anstelle der druckmittelbetriebenen Zylinder-Kolben-Einheiten auch anderweitig betriebene Einzugsorgane, beispielsweise mechanische Hebel- oder Spindelantriebe oder Elektrokolben, enthalten kann.

Bei einer Mischvorrichtung der erläuterten Art soll der Mischvorgang vielfach auch teil- oder vollautomatisch gesteuert werden können, wozu diese Mischvorrichtung eine entsprechend angepaßte Steuereinrichtung enthält, die in Fig. 2 bei 17 angedeutet ist. Mit Hilfe dieser Steuereinrichtung 17 kann der Schwenk- und Mischbetrieb in gewünschter Weise eingeleitet und durchgeführt werden.

Im Zusammenhang mit einer solchen Steuereinrichtung 17 kann es bei der Mischvorrichtung ferner besonders vorteilhaft sein, wenn die Führungsgabel 9 einen Endschalter (Näherungsschalter) 18 trägt, der - wie durch die gestrichelte Linie 19 angedeutet - mit der Steuereinrichtung 17 steuerungsmäßig verbunden und durch die voll in die Führungsgabel 9 eingefahrene Fahrpalette 3, d. h. durch deren der Führungsgabel 9 zugewandten Endabschnitt 3b, betätigbar ist. Diese Ausbildung begünstigt besonders einen vollautomatischen Betrieb der Mischvorrichtung, d. h. wenn die in Richtung des Pfeiles 20 (Fig. 1 und 3) mitsamt dem ersten Behälterteil 1 in die Führungsgabel 9 eingefahrene Fahrpalette 3 voll eingezogen und arretiert ist, dann schaltet sie den Endschalter 18 in der Weise, daß dadurch der gesamte Mischvorgang - beginnend mit dem Verspannen der beiden Behälterteile 1 und 2 und dem Schwenken des Mischbehälters um die horizontale Achse 7 - eingeleitet und vollautomatisch durchgeführt werden kann.

## Patentansprüche

1. Mischvorrichtung, enthaltend
a) einen Mischbehälter, der aus zwei miteinander verbindbaren schalenförmigen Behälterteilen (1, 2) besteht, von denen der mit einem Bodenauslauf (1a) versehene erste Behälterteil (1) transportabel ausgebildet und der mit drehbar antreibbaren Mischwerken (4) ausgestattete zweite Behälterteil (2) stationär gehaltert ist,
b) eine ortsfeste Halterung (6), an der der zweite Behälterteil (2 ) derart gehaltert ist, daß er um 180° um eine horizontale Drehachse (7) zwischen einer Ausgangsstellung, in der er den Deckel des Mischbehälters bildet, und einer Mischstellung, in der er den Boden des Mischbehälters bildet, schwenkbar ist,
c) ein Fahrgestell (3), das den ersten Behälterteil (1) befestigbar und lösbar trägt,
d) eine an der ortsfesten Halterung (6) angeordnete Führungsgabel (9) zur Aufnahme des Fahrgestelles (3) in der Ausgangsstellung und Mischstellung des Mischbehälters,
dadurch gekennzeichnet,
e) daß am Fahrgestell (3) wenigstens ein Anschlagelement (10) befestigt und an der Führungsgabel (9) eine mit dem Anschlagelement in Spanneingriff bringbare Einzugsvorrichtung (11) derart vorgesehen ist, daß das Fahrgestell (3) mit dem ersten Behälterteil (1) in die Ausgangsstellung des Mischbehälters einziehbar und dort arretierbar ist.

2. Mischvorrichtung nach Anspruch 1, dadurch gekennzeichnet, daß am Fahrgestell (3) - in der Aufsicht betrachtet - zwei Anschlagelemente (10) symmetrisch zu beiden Seiten der vertikalen Mittelachse (1b) des ersten Behälterteiles (1) sowie an dem der Führungsgabel (9) zugewandte Endabschnitt (3b) des Fahrgestelles angebracht sind und daß die Einzugsvorrichtung zwei druckmittelbetriebene, vorzugsweise pneumatisch betätigbare Zylinder-Kolben-Einheiten (11) enthält, von denen jede für einen Spanneingriff mit einem Anschlagelement (10) des Fahrgestelles (3) an der Führungsgabel (9) angeordnet ist.

3. Mischvorrichtung nach Anspruch 2, dadurch gekennzeichnet, daß jede Zylinder-Kolben-Einheit (11) mit ihrem einen Ende (11a) schwenkbar an der Führungsgabel (9) gehaltert und an ihrem anderen Ende (11b) über das freie Ende ihrer Kolbenstange (13) gelenkig mit einem Schwenkhebel (15) verbunden ist, dessen eines Ende (15a) über einen Schwenkzapfen (16) an der Führungsgabel (9) drehbar gelagert und dessen anderes Ende (15b) mit dem zugehörigen Anschlagelement (10) des Fahrgestelles (3) in Spanneingriff bringbar ist.

4. Mischvorrichtung nach Anspruch 3, dadurch gekennzeichnet, daß jedes Anschlagelement in Form eines auf dem Fahrgestell (3) angeschweißten Anschlagklotzes (10) ausgebildet ist.

5. Mischvorrichtung nach Anspruch 4, dadurch gekennzeichnet, daß jeder Anschlagklotz (10) bei etwa winkelförmiger Ausführung eine Eingriffsausnehmung (10a) für den zugehörigen Schwenkhebel (15) der Zylinder-Kolben-Einheit (11) aufweist.

6. Mischvorrichtung nach Anspruch 1, die ferner eine Steuereinrichtung zur wenigstens teilweisen automatischen Steuerung des Mischvorganges enthält, dadurch gekennzeichnet, daß die Führungsgabel (9) einen Endschalter (18) trägt, der mit der Steuereinrichtung (17) steuerungsmäßig verbunden und durch das voll in die Führungsgabel (9) eingefahrene Fahrgestell (3) betätigbar ist.

## Claims

1. Mixing device, containing
a) a mixing vessel which consists of two bowl-shaped vessel parts (1, 2) of which the first vessel part (1) provided with a base outlet (1a) is constructed so as to be transportable and the second vessel part (2) equipped with mixing tools (4) which can be driven in rotation is held stationary,
b) a stationary mounting (6) on which the second vessel part (2) is held in such a way that it is pivotable by 180° about a horizontal axis of rotation (7) between a starting position in which it forms the cover of the mixing vessel and a mixing position in which it forms the base of the mixing vessel,
c) a transport support (3) which bears the first vessel part (1) so that it can be fixed on and released,
d) a guide fork (9) arranged on the stationary mounting (6) to receive the transport support (3) in the starting position and mixing position of the mixing vessel,
characterised in that
e) at least one stop element (10) is fixed on the transport support (3) and a draw-in device (11) which can be brought into clamping engagement with the stop element is provided on the guide fork (9) in such a way that the transport support (3) with the first vessel part (1) can be drawn into the starting position of the mixing vessel and locked there.

2. Mixing device as claimed in claim 1, characterised in that on the transport support (3) - considered in plan view - two stop elements (10) are mounted symmetrically on both sides of the vertical central axis (1b) of the first vessel part (1) and on the end section (3b) of the transport. support facing the guide fork (9), and the draw-in device contains two cylinder-piston units (11) which are operated by a pressure medium and preferably actuated pneumatically, each of which is arranged on the guide fork (9) for clamping engagement with a stop element (10) of the transport support (3).

3. Mixing device as claimed in claim 2, characterised in that each cylinder-piston unit (11) is held with one end (11a) pivotable on the guide fork (9) and its other end (11b) is articulated via the tree end of its piston rod (13) with a pivot lever (15), one end (15a) of which is rotatably mounted via a pivot pin (16) on the guide fork (9), the other end (15b) being capable of being brought into clamping engagement with the appertaining stop element (10) of the transport support (3).

4. Mixing device as claimed in claim 3, characterised in that each stop element is constructed in the form of a stop block (10) welded on the transport support (3).

5. Mixing device as claimed in claim 4, characterised in that each stop block of approximately angular construct ion has an engaging recess (10a) for the appertaining pivot lever (15) of the cylinder-piston unit (11).

6. Mixing device as claimed in claim 1, which also contains a control arrangement for at least partly automatic control of the mixing operation, characterised in that the guide fork (9) bears an end stop (18) which is connected for control purposes to the control arrangement (17) and can be actuated by the transport support (3) which is fully moved into the guide fork (9).

## Revendications

1. Mélangeur comprenant
a) une cuve mélangeuse se composant de deux parties en forme de cuvettes (1,2) pouvant être assemblées et dont la première partie (1), qui comporte une décharge par le fond (1a), est transportable et la seconde partie (2), qui est équipée d'outils mélangeurs (4) commandés en rotation, est montée en position fixe,
b) un montant fixe (6) sur lequel la seconde partie (2) de la cuve est montée de manière à être rotative de 180° autour d'un axe horizontal (7) entre une position initiale, dans laquelle elle forme le couvercle de la cuve et une position de mélange, dans laquelle elle forme le fond de la cuve,
c) un chariot (3) sur lequel la première partie (1) de la cuve peut si fixer de manière amovible,
d) une fourche de guidage (9) placée sur le montant fixe (6) et destinée à réceptionner le chariot (3) à la position initiale et à la position de mélange de la cuve,
caractérisé en ce que
e) au moins un élément de butée (10) est fixé au chariot (3) et un dispositif d'insertion (11) pouvant être mis en prise d'immobilisation avec l'élément de butée est prévu sur la fourche de guidage (9) de manière que le chariot (3) et la première partie (1) de la cuve puisse y être insérés et bloqués à la position initiale de la cuve.

2. Dispositif mélangeur selon la revendication 1, caractérisé en ce que deux éléments de butée (10) sont placés symétriquement -observés en vue en plan- sur le chariot (3) sur les deux côtés de l'axe de symmétrie vertical (1b) de la première partie (1) de la cuve et sur la partie extrême (3b) du chariot qui est tournée vers la fourche de guidage (9) et en ce que le dispositif d'insertion comprend deux groupes à cylindre et piston (11) à commande par fluide sous pression, de préférence actionnés pneumatiquement, dont chacun est placé sur la fourche de guidage (9) pour entrer en prise d'immobilisation avec un élément de butée (10) du chariot (3).

3. Mélangeur selon la revendication 2, caractérisé en ce que chaque groupe à cylindre et piston (11) est monté rotatif par une extrémité (11a) sur la fourche de guidage (9), tandis que son autre extrémité (11b) est reliée au moyen d'une articulation et par l'extrémité libre de sa tige de piston (13) à un levier rotatif (15) dont une extrémité (15a) est montée rotative au moyen d'un tourbillon (16) sur la fourche de guidage (9) et dont l'autre extrémité (15b) peut être mise en prise d'immobilisation avec l'élément correspondant de butée (10) du chariot (3).

4. Mélangeur selon la revendication 3, caractérisé en ce que chaque élément de butée est en forme d'un bloc de butée (10) rapporté par soudage sur le chariot (3).

5. Mélangeur selon la revendication 4, caractérisé en ce que chaque bloc de butée (10), qui est approximativement en cornière, comporte un évidement (10a) avec lequel le levier rotatif correspondant (15) du groupe à cylindre et piston (11) peut entrer en prise.

6. Mélangeur selon la revendication 1, équipé par ailleurs d'un dispositif de commande au moins partiellement automatique du mélange, caractérisé en ce que la fourche de guidage (9) supporte un interrupteur de fin de course (18) qui est associé à la commande du dispositif correspondant (17) et qui est actionné au moment auquel le chariot (3) a été intégralement introduit dans la fourche de guidage (9).
